# EUROPÄISCHE PATENTSCHRIFT

(11) **EP 0 717 159 B1**
(45) Veröffentlichungstag und Bekanntmachung des Hinweises auf die Patenterteilung: **10.02.1999**
(21) Anmeldenummer: 95119722.7
(22) Anmeldetag: 14.12.1995
(51) Int. Cl.: E04B 2/86

(54) **Einrichtung zum Verbinden von Schalungsplatten und damit hergestellte Verbundschalung und Herstellungsverfahren**
Device for connecting formwork panels, composite formwork obtained hereby and method of manufacture
Dispositif de liaison des panneaux de coffrage, coffrage composite ainsi obtenu et procédé de fabrication

(30) Priorität: 15.12.1994 DE 9420755 U
(43) Veröffentlichungstag der Anmeldung: 19.06.1996
(73) Patentinhaber: Robert Klinger GmbH, 73635 Rudersberg-Asperglen (DE)
(72) Erfinder: Stadel, Walter, D-73553 Alfdorf Pfahlbronn (DE)
(74) Vertreter: Tergau, Enno, Dipl.-Ing.

(56) Entgegenhaltungen:
- EP-A- 0 537 727
- CH-A- 669 235
- DE-U- 9 314 513
- US-A- 4 698 947

## Beschreibung

Die Erfindung betrifft eine Verbindungseinrichtung der in EP-B1-0 537 727 beschriebenen Art, und zwar in Form der Variante von dort S.6 Z.55-S.7,Z.2 mit jeweils einem an einem Schalungsteil zu befestigenden Anlageteil und zwischen beiden Anlageteilen einer Distanzstrebe.

Die Montage der bekannten Einrichtung zur Herstellung einer Verbundschalung wird wie folgt vorgenommen : Die beiden meist als Spanplatten ausgebildeten Schalungsplatten zur Herstellung der Verbundschalung werden auf ihren in Verbundstellung einander zugewandten Innenflächen gleichmäßig verteilt mit Anlageteilen bestückt. Die Anlageteile werden mit ihren Fußflächen an den Innenflächen anliegend festgeschraubt. Dabei sind sie so positioniert, daß sich einander zugeordnete Anlageteile der beiden Schalungsplatten zu zweit und zweit fluchtend gegenüberliegen. Meist wird die von der Verbundschalung herzustellende Wand mittels einer Baustahlmatte bewehrt. Dazu sind die Anlageteile mit Fixiereinrichtungen zur Halterung jeweils einer Baustahlmatte versehen. Dadurch wird sichergestellt, daß die Baustahlmatte eine Parallellage zur zugeordneten Innenfläche der Schalungsplatte einnimmt. Bei der fertig gegossenen Wand ist damit die Baustahlmatte mit ausreichendem Abstand von der Wandoberfläche parallel zu dieser in den Wandwerkstoff eingegossen.

Sodann werden die beiden mit den Anlageteilen und gegebenenfalls mit daran fixierten Baustahlmatten bestückten Schalungsplatten unter Zwischenlage der Distanzstreben zu einer gießfertigen Verbundschalung zusammengefügt. Dabei bildet jede Distanzstrebe gemeinsam mit einem auf ihre beiden Enden aufgesteckten Anlageteil eine Verbindungseinrichtung. Das Aufstecken der beiden Anlageteile auf die Distanzstrebe erfolgt in deren Axialrichtung. Dieser Fügevorgang zur Herstellung einer Verbundschalung wird in einem einzigen Arbeitsgang mit Wirkung für sämtliche Verbindungsvorrichtungen vorgenommen, die den beiden zur Verbundschale zusammenzufügenden Schalungsplatten zugeordnet sind. Dazu ist eine großflächige Fügepresse erforderlich, die einen erheblichen Fügedruck aufzubringen hat. Der Fügedruck ist nicht nur auf Grund der Vielzahl von gleichzeitig zu fügenden Verbindungseinrichtungen sehr hoch:

Die eine Verbundschalung zusammenhaltenden Verbindungseinrichtungen werden beim Eingießen und vielfach auch bei einer durch Rüttler erfolgenden Verfestigung des Betons sehr stark in ihrer Fügerichtung entgegengesetzter Richtung auf Zug belastet. Dieser Zug wird jeweils von der Steckverbindung zwischen den beiden Anlageteilen und von der zwischen ihnen befindlichen Distanzstrebe aufgenommen. Die Steckverbindungen sind als Federrastgesperre ausgebildet, welche die erwähnten Zugkräfte ohne Lösung der Rastverbindung aufnehmen müssen. Es wird eine Zugfestigkeit der Rastverbindungen von mindestens 830 kg gefordert. Die beiden Anlageteile und die sie verbindende Distanzstrebe sind einstückig aus Kunststoff gefertigte Teile und die auf die einstückig angeformten Federrastverbindungen einwirkenden Zugkräft schaffen ein erhebliches Werkstoff- und Formgebungsproblem. Außerdem muß beim Fügen der Verbundschalung der von der Fügepresse ausgeübte Druck ausreichen, um die mit hoher Zugfestigkeit ausgestatteten Federrastgesperre zum Einrasten zu bringen.

Zur Überwindung der Formgebungs- und Werkstoffprobleme ist die Distanzstrebe der bekannten Einrichtung rohrförmig ausgebildet. Die für die Stabilität wichtige Rohrform ist aber gerade an den Fügeenden der Distanzstrebe durch axiale Einschnitte nachhaltig geschwächt, die ein radiales Einfedern der dort angebrachten Federzungen ermöglichen. Der Rohrmantel muß auch von ausreichend großen Öffnungen durchbrochen sein, um beim Gießen der Wand eine vollständige Ausfüllung des Rohrinnenraumes zu gewährleisten. Andernfalls würden in der Wand vom Wandwerkstoff unausgefüllte Hohlräume entstehen, die unbedingt vermieden werden müssen. Diese Formgebungsprobleme stellen hohe Anforderungen an den Kunststoffwerkstoff, der dazu in erheblichem Umfang (ca. 30%) glasfaserverstärkt ist.

Aus US-A-4 698 947 ist eine Verbindungseinrichtung bekannt, bei der die Anlageteile in Ausnehmungen der Schalungsplatten einliegen. Aus der mit der Schalungsinnenseite fluchtenden Oberfläche der Anlageteile steht ein Bügel hervor, in dem eine Distanzstrebe mit einem hakenförmigen Teil einhängbar ist. Eine Fixiereinrichtung zur Halterung einer Baustahlmatte ist nicht vorgesehen.

Der Erfindung liegt die Aufgabe zugrunde, eine Einrichtung der eingangs genannten Art vorzuschlagen, mit der die Herstellung bzw. Montage einer Verbundschalung erleichtert, insbesondere mit Hilfe eines Roboters durchführbar ist. Diese Aufgabe wird durch die Merkmalskombination des Anspruches 1 gelöst.

Die Montage einer mit erfindungsgemäß ausgebildeten Verbindungseinrichtungen ausgestatteten Verbundschalung erfolgt nicht mehr in einem Arbeitsgang. Dadurch erübrigt sich eine sehr kostenintensive Fügepresse. Vielmehr werden die Schalungsplatten der Verbundeinheit zunächst auf ihren in Verbundstellung einander zugewandten Innenflächen in an sich aus EP-B1-0 537 727 bekannter Weise mit Anlageteilen bestückt. Zur Bewehrung der mit der Verbundschalung zu gießenden Wand wird anschließend z. B. eine Baustahlmatte an den Anlageteilen in einer Parallellage zur Innenwand einer Schalungsplatte befestigt. Sodann werden die Schalungsplatten in Parallellage zueinander gebracht, wobei der Abstand zwischen ihren Innenflächen der Wandstärke der zu gießenden Wand entspricht. Sodann werden die Distanzstreben z.B. durch einen Roboterarm von der Seite her in den Zwischenraum zwischen den beiden Schalungsplatten in ihre Steckverbindungsstellung eingeschoben. Dieser Steckverbindungsvorgang einer jeden Distanzstrebe kann in Aufeinanderfolge von einem einzigen Roboterarm bewältigt werden. Entscheidend bei dieser Montagetätigkeit ist, daß die Bewehrungen, etwa Baustahlmatten, den Einschub der Distanzstreben nicht behindern. Eine solche Behinderung wird erfindungsgemäß dadurch ausgeschlossen, daß die Halterungseinrichtung bezogen auf die Mittellängsachse der Distanzstreben bzw. auf die sich zwischen zwei gegenüberliegenden Anlageteile erstreckende Distanzrichtung zwischen der Kopffläche mit ihrer Steckaufnahme für die Distanzstrebenenden und der Fußfläche der Anlageteile angeordnet ist. Dadurch ist gewährleistet, daß eine an einem Anlageteil montierte Bewehrungsmatte nicht den Horizontaleinschub der Distanzstreben in die Steckaufnahmen behindern. Durch die Kombination der quer zur Distanzrichtung verlaufenden Steckrichtung und der genannten Positionierung der Halteeinrichtungen für die Bewehrungen wird somit eine wesentliche Montageerleichterung sowohl bei der Hand- als auch bei der Robotermontage erreicht.

Die Haltekräfte zur Aufrechterhaltung der Steckstellung sind relativ gering, so daß die von der maschinellen Einrichtung zu überwindenden Fügekräfte ebenfalls begrenzt sind. Die von der Verbindungseinrichtung auf die Schalungsplatten der Verbundschalung aufzubringenden, erheblichen Zugkräfte sind nicht in Fügerichtung, sondern etwa rechtwinklig dazu wirksam und können dementsprechend in einfacher Weise nach Anspruch 2 oder 3 aufgenommen werden. Außerdem ist keine Rohrform für die Distanzstrebe erforderlich, weil die beim Gießen der Wand auftretenden Zugkräfte nicht in Löserichtung der Steckverbindung wirksam sind. Damit ist die Formgebungsfreiheit für die Distanzstrebe wesentlich erhöht. Daraus resultiert bei gleicher Zugfestigkeit eine erhebliche Einsparung an Teilgewicht und Werkstoffqualität, die sich kostenmäßig in einer Größenordnung bis zu 30% bewegt.

Besondere Vorteile ergeben sich für die Vorfixierung jeweils einer meist aus einer Baustahlmatte bestehenden Bewehrung nach den Ansprüchen 8-11. Durch Anspruch 9 kann eine in den üblichen Normabmessungen gehaltene Baustahlmatte durch einfaches Aufklipsen auf ein Anlageteil in ihrer Sollage gegenüber der zu ihr parallelen Schalungsplatte fixiert werden.

Üblicherweise werden die Form eines Quadratrasters aufweisende Baustahlmatten in aller Regel so in die zu gießende Wand eingebracht, daß ihre die zwischenliegenden Quadratdurchgänge einrahmenden Drahtstäbe entweder horizontal oder vertikal ausgerichtet sind. Um diese Endlage der Baustahlmatten zu gewährleisten, erfolgt die Fixierung der Anlageteile in einer entsprechenden Position an den Innenflächen der Schalungsplatten. In diesem Zusammenhang kommt dem Merkmal des Anspruches 11 insoweit eine Bedeutung zu, als damit die Steckrichtung für den Fügevorgang der Distanzstrebe festgelegt wird. Sie erfolgt nämlich im Winkel von etwa 45° zur Vertikalen bei aufrechtstehenden Schalungsplatten von oben nach unten. Dadurch lastet beim Anheben einer fertigmontierten Schalungseinheit durch einen an einer Verbindungseinheit angreifenden Kran die Gewichtsbelastung nicht entgegen der Fügerichtung, sondern in einem Winkel von etwa 45° dazu. Dadurch ist immer noch ein Einführen der Distanzstreben in den Zwischenraum zwischen vertikal aufrechtstehenden Schalungsplatten von oben möglich.

Die weitere Erfindung ist auf ein Montageverfahren einer Verbundschalung gemäß Anpruch 15 und auf die Verbundschalung selbst gemäß Anspruch 16 gerichtet.

Die Erfindung wird anhand der Figuren beispielsweise erläutert. Es zeigen
- Fig. 1: die drei Einzelteile der Einrichtung in perspektivischer Explosionsdarstellung,
- Fig. 2: eine perspektivische Darstellung analog Fig.1 in zu einer Verbindungseinheit zusammengefügter Fügeendstellung der drei Einzelteile,
- Fig. 3: eine Seitenansicht der Distanzstrebe,
- Fig. 4: einen Schnittt entsprechend der Linie VIII-VIII in Fig. 3.

Das Anlageteil 1 weist - allerdings nicht notwendig - etwa die äußere Form eines Kegelstumpfes mit der Fußfläche 2 und einer Kopffläche 3 auf. Es handelt sich dabei um ein Kunststoff-Spritzteil, welches in seinem Innenraum hohl ist, weil es im wesentlichen eine gleichbleibende Wanddicke 4 aufweist. Dadurch entsteht im Querschnitt eine Glockenform mit unterhalb der Kopffläche 3 liegendem Hohlraum 5.

Das Anlageteil 1 wird mit seiner Fußfläche 2 auf der Innenseite der zugeordneten Schalungswand (nicht dargestellt) montiert, insbesondere festgeschraubt. Dazu weist der die Fußfläche 2 bildende Ringflansch 6 als Anlageflansch eine Vielzahl von gleichmäßig über seinen Umfang verteilten Befestigungslöchern 7 auf, deren Achsen etwa parallel zur Mittellängsachse 8 verlaufen, die gleichzeitig die Mittellängsachse der Distanzstrebe 9 bildet, welche im Montagezustand normal bzw. rechtwinklig zur Oberfläche der beiden die Schalungseinheit seitlich begrenzenden Schalungswände verläuft.

Auf der Kopffläche 3 des Anlageteils 1 befindet sich eine Einschubführung 10 als Aufnahme für die an den beiden Enden der Distanzstrebe 9 angeordneten Einschubschuhe 11,12. Der formschlüssige Einschub eines Schuhes 11 oder 12 in eine Einschubführung 10 erfolgt in Einschubrichtung 13. Dabei wirken der Schuh 11 bzw. 12 und die Führung 10 nach Art etwa einer Schwalbenschwanzverbindung miteinander, wobei es auf eine Trapez-Querschnittsform allerdings nicht notwendig ankommt. Die Querschnittsform der Einschubnut 10 ist besonders deutlich aus Fig. 1 ersichtlich. Dabei ist die Formgebung der die Deckflächen 14 der Schuhe 11,12 beaufschlagenden Nutköpfe 15 so getroffen, daß die Schuhe 11,12 fest mit ihren Sohlflächen 16 gegen den Nutboden 17 gepreßt werden.

In die Kopffläche 3 ist ein Federrast-Vorsprung 18 eingearbeitet, der in Einschubrichtung 13 rampenartig aus der Kopffläche aufsteigend mit seinem Rastende 19 über die Kopffläche 3 in Achsrichtung 8 hinaussteht. Beim Einschieben einer Distanzstrebe 9 mit einem Schuh 11,12 in die Einschubführung 10 wird der Federrastvorsprung in die Ebene der Kopffläche 3 hineingedrückt. Sobald jedoch der Schuh mit seiner Schuhspitze 20 an das Anschlagende 20 der Einschubführung 10 anschlägt, wird das Rastende 19 von der Beaufschlagung durch die Sohlfläche 16 des Schuhs 11,12 frei und die Rastzunge federt nach oben aus der Kopffläche 3 hinaus und das Rastende 19 legt sich dabei hinter das Absatzende 22 des jeweiligen Schuhes 11,12 und sichert diesen unverlierbar in seiner Einschub-Endstellung.

Fig. 1 zeigt das Anlageteil mit einer Ausrichtung der Einschubführung 10 bzw. einer Einschubrichtung 13, in der die Rastzunge 18 im linken unteren Quadranten angeordnet ist und die Einschubrichtung 13 in einem Winkel von etwa 45° zum rechten oberen Quadranten weist. Es ist dies etwa die Drehstellung, die das Anlageteil 1 in an einer Schalungswand montierter Form einnimmt. Durch diese Ausrichtung der Einschubrichtung des Anlageteils 1 ist gewährleistet, daß bei einem Anheben der fertig montierten Schalungseinheit durch einen Kran die Gewichtsbelastung auf den durch die Einschubführung 10 begrenzenden festen Nutseitenwänden bzw. am Endanschlag, nicht aber auf dem Federrastvorsprung bzw. der Rastzunge 18 lastet.

Die Mantelfläche der Anlageteile enthält analog den Einkerbungen 7 von EP-B1-0 537 727 zur Schnappverbindungsaufnahme bzw. zur haftenden Einlagefixierung von zur Bewehrung dienenden Baustahlmatten geeignete Rastelemente, nämlich Rastmulden 23 . Dabei sind die Rastmulden 23 durch Federzungen 24 flankiert, die beim Einschub der Strebe einer Bewehrungsmatte auseinanderfedern und damit eine Sonderfixierung durch Drähte o.dgl. erübrigen.

Bedeutsam ist, daß die Rastelemente bezogen auf die Achsrichtung 8 auf einem Höhenniveau angeordnet sind, welches unterhalb der Kopffläche 3, also zwischen Kopffläche 3 und Fußfläche 2 des Anlageteiles 1 positioniert ist. Dadurch behindert die an dem Anlageteil 1 montierte Bewehrungsmatte nicht den nachträglichen Horizontaleinschub der Distanzstreben 9 mit deren Einschubschuhen 11,12 in die jeweils zugeordnete Einschubführung 10. Diese Horizontalrichtung bzw. die "Horizontalebene" verläuft in Einschubrichtung 13 bzw. die erwähnte "Horizontalebene" enthält die Einschubrichtung 13.

### Bezugszeichenliste

- 1: Anlageteil
- 2: Fußfläche
- 3: Kopffläche
- 4: Wanddicke
- 5: Hohlraum
- 6: Ringflansch
- 7: Befestigungslöcher
- 8: Mittellängsachse
- 9: Distanzstrebe
- 10: Einschubführung
- 11: Einschubschuh
- 12: Einschubschuh
- 13: Einschubrichtung
- 14: Schuhdeckfläche
- 15: Nutkopf
- 16: Sohlfläche
- 17: Nutboden
- 18: Federrastvorsprung
- 19: Rastende
- 20: Schuhspitze
- 21: Anschlagende
- 22: Absatzende
- 23: Rastmulde
- 24: Federzunge

## Patentansprüche

1. Zum distanzierenden Verbinden von Schalungsplatten zu einer Verbundschalung bestimmte Einrichtung mit
- jeweils einem Anlageteil mit
-- einer Fußfläche (2) zur Fixierung an den Schalungsplatten,
-- einer von der Fußfläche beabstandeten Kopffläche (3) mit einer Steckaufnahme sowie
-- Rastelementen (23) zur Fixierung einer zwischen den Schalungsplatten einzubringenden Bewehrung, z. B. einer Baustahlmatte, und
- einer Distanzstrebe (9), deren beide Enden jeweils an einer der Steckaufnahmen durch Steckverbindung festlegbar ist,
dadurch gekennzeichnet,
daß die Steckrichtung (13) der beiden endseitigen Steckverbindungen etwa rechtwinklig zur Distanzrichtung bzw. zur (Mittellängsachse (8) der Distanzstrebe (9) verläuft, und
daß die Rastelemente (23) bezogen auf die Mittellängsachse (8) bzw. auf die Distanzrichtung zwischen der Kopffläche (3) und der Fußfläche (2) angeordnet sind.

2. Verbindungseinrichtung nach Anspruch 1,
dadurch gekennzeichnet,
daß die Distanzstrebe (9) beidendig in Steckrichtung (13) verlaufende Hinterschneidungen aufweist und damit entsprechende Vorsprünge der Anlageteile (1) hintergreift.

3. Verbindungseinrichtung nach Anspruch 2,
gekennzeichnet durch
eine Formschlüssigkeit des Hintergriffes.

4. Verbindungseinrichtung nach Anspruch 2 oder 3,
dadurch gekennzeichnet,
daß die Distanzstrebe (9) beidendig je einen Einschubschuh (11,12) und die Anlageteile (1) eine damit korrespondierende Einschubführung (10) aufweisen.

5. Verbindungseinrichtung nach Anspruch 4,
gekennzeichnet durch
einen den Steckeinschub der Distanzstrebe (9) in einer Steckendstellung begrenzenden Endanschlag (21) an einem Anlageteil (1).

6. Verbindungseinrichtung nach einem oder mehreren der vorhergehenden Ansprüche,
gekennzeichnet durch
eine in Einschubendstellung selbsttätig wirksame Fixiereinrichtung zur formschlüssigen Festlegung der Distanzstrebe (9) an den Anlageteilen (1).

7. Verbindungseinrichtung nach Anspruch 6,
gekennzeichnet durch
ein Federrastgesperre als Fixiereinrichtung.

8. Verbindungseinrichtung nach Anspruch 7,
dadurch gekennzeichnet,
daß die Rastelemente mit Federzungen (24) flankierte Rastmulden (23) zur verklipsten Einlage von Bewehrungsstreben sind.

9. Verbindungseinrichtung nach einem der Ansprüche 1 bis 8,
gekennzeichnet durch
vier die Seiten eines die Fixierposition der Distanzstrebe (9) als Mitte umgebenden Quadrats bildende, in einer Ebene liegende Rastmulden (23), wobei das Quadrat dem genormten Abmessungsraster einer Baustahlmatte entspricht.

10. Verbindungseinrichtung nach einem der Ansprüche 1 bis 9,
dadurch gekennzeichnet,
daß die Rastmulden (23) in einer Ebene zwischen der Kopffläche (2) und der Fußfläche (3) des Anlageteils (1) liegen.

11. Verbindungseinrichtung nach einem der Ansprüche 8-10,
dadurch gekennzeichnet,
daß die Steckrichtung einen Winkel von etwa 45° zum Längsverlauf der Rastmulden (23) bzw. zu den Quadratseiten bildet.

12. Verbindungseinrichtung nach einem oder mehreren der vorhergehenden Ansprüche,
dadurch gekennzeichnet,
daß die Distanzstrebe (9) ein an ihren Außenflanken verripptes, von außen frei zugängliche Räume bildendes Strukturteil ist.

13. Verbindungseinrichtung nach einem oder mehreren der vorhergehenden Ansprüche,
dadurch gekennzeichnet,
daß ihre Einzelteile einstückige Kunststoff-Formteile sind.

14. Verbindungseinrichtung nach einem oder mehreren der vorhergehenden Ansprüche,
gekennzeichnet durch
eine identische Form ihrer Anlageteile (1).

15. Verfahren zur Montage einer Verbundschalung aus zwei einander gegenüberliegend aufrechtstehenden, insbesondere zueinander parallel ausgerichteten Schalungsplatten, mittels einer Verbindungsrichtung nach einem der vorhergehenden Ansprüche,
dadurch gekennzeichnet,
daß die einer Distanzstrebe (9) zugeordneten Anlageteile (1) mit in einem gleichgerichteten Winkel von etwa 45° nach oben weisenden Einschubaufnahmen (10) auf den Schalungsplatten montiert sind und daß die Distanzstreben (9) von oben in ihre Fixierstellung eingeschoben werden.

16. Verbundschalung mit im wesentlichen rechteckigen Schalungsplatten, die durch eine Verbindungseinrichtung nach einem oder mehreren der vorhergehenden Ansprüche 1 bis 14 voneinander distanziert sind,
dadurch gekennzeichnet,
daß die Einschubaufnahmen (10) der Anlageteile (1) mit ihren Einschuböffnungen gleichgerichtet sind und daß ihre Längsrichtung (13) einen spitzen Winkel von etwa 45° mit den Seitenkanten der Schalungsplatten bilden.

## Claims

1. Apparatus intended for the spaced-apart connection of formwork panels to give a composite formwork arrangement, having
- in each case one abutment part with
-- a foot surface (2) for fixing on the formwork panels,
-- a head surface (3) which is spaced apart from the foot surface and has a plug-in socket, and
-- latching elements (23) for fixing a reinforcement which is to be introduced between the formwork panels, e.g. a reinforcing mat, and
- a spacer strut (9) whose two ends can be secured in each case on one of the plug-in sockets by plug-in connection,
characterized in that the plug-in direction (13) of the two end-side plug-in connections runs approximately at right angles to the spacing direction or to the longitudinal centre axis (8) of the spacer strut (9), and in that, in relation to the longitudinal centre axis (8) or the spacing directicn, the latching elements (23) are arranged between the head surface (3) and the foot surface (2).

2. Connecting apparatus according to Claim 1, characterized in that the spacer strut (9) has undercuts running in the plug-in direction (13) at both ends, by means of which it engages behind corresponding protrusions of the abutment parts (1).

3. Connecting apparatus according to Claim 2, characterized by positive locking of the rear engagement.

4. Connecting apparatus according to Claim 2 or 3, characterized in that the spacer strut (9) has in each case one push-in shoe (11, 12) at both ends and the abutment parts (1) have a push-in guide (10) corresponding thereto.

5. Connecting apparatus according to Claim 4, characterized by an end stop (21) which limits the plug-in insertion of the spacer strut (9) in a plug-in end position and is located on an abutment part (1).

6. Connecting apparatus according to one or more of the preceding claims, characterized by a fixing device which takes effect automatically in the push-in end position and is intended for securing the spacer strut (9) on the abutment parts (1) in a positively locking manner.

7. Connecting apparatus according to Claim 6, characterized by a spring catch mechanism as the fixing device.

8. Connecting apparatus according to Claim 7, characterized in that the latching elements are latching hollows (23) which are flanked by resilient tongues (24) and are intended for the clip-in insertion of reinforcing struts.

9. Connecting apparatus according to one of Claims 1 to 8, characterized by four latching hollows (23) which are located in one plane and form the sides of a square which surrounds, as the centre, the fixing position of the spacer strut (9), the square corresponding to the standard unit dimensions of a reinforcing mat.

10. Connecting apparatus according to one of Claims 1 to 9, characterized in that the latching hollows (23) are located in one plane between the head surface (2) and the foot surface (3) of the abutment part (1).

11. Connecting apparatus according to one of Claims 8-10, characterized in that the plug-in direction forms an angle of approximately 45° with respect to the longitudinal extent of the latching hollows (23) or to the sides of the square.

12. Connecting apparatus according to one or more of the preceding claims, characterized in that the spacer strut (9) is a structural part which is ribbed on its outer flanks and forms spaces which are freely accessible from the outside.

13. Connecting apparatus according to one or more of the preceding claims, characterized in that its individual parts are single-piece plastic mouldings.

14. Connecting apparatus according to one or more of the preceding claims, characterized by its abutment parts (1) being of identical shape.

15. Method of assembling a composite formwork arrangement from two, in particular, mutually parallel formwork panels, which stand upright opposite one another, by means of a connecting apparatus according to one of the preceding claims, characterized in that the abutment parts (1), which are assigned to a spacer strut (9) and have push-in sockets (10) which are oriented upwards at an angle of approximately 45° in the same direction, are fitted on the formwork panels, and in that the spacer struts (9) are pushed into their fixing position from above.

16. Composite formwork arrangement with essentially rectangular formwork panels which are spaced apart from one another by a connecting apparatus according to one or more of the preceding Claims 1 to 14, characterized in that the push-in sockets (10) of the abutment parts (1) have their push-in openings oriented in the same direction, and in that their longitudinal direction (13) forms an acute angle of approximately 45° with the side edges of the formwork panels.

## Revendications

1. Dispositif destiné à la jonction en écartement de plaques de coffrage afin de former un coffrage composite comprenant :
- une partie d'appui respective, avec :
-- une surface de pied (2) pour la fixation sur les plaques de coffrage,
-- une surface de tête (3) écartée de la surface de pied et présentant un logement d'enfichage, ainsi que
-- des éléments à enclenchement (23) destinés à fixer une armature, comme par exemple un treillis en acier de construction, à mettre en place entre les plaques de coffrage, et comprenant
- une entretoise d'écartement (9) dont les deux extrémités sont susceptibles d'être fixées respectivement par une liaison à enfichage sur l'un des logements d'enfichage,
caractérisé en ce que
la direction d'enfichage (13) des deux liaisons à enfichage aux extrémités s'étend approximativement perpendiculairement à la distance d'écartement, respectivement à l'axe longitudinal médian (8) de l'entretoise d'écartement (9), et
les éléments à enclenchement (23) sont agencés entre la surface de tête (3) et la surface de pied (2) par rapport à l'axe longitudinal médian (38) ou à la direction d'écartement.

2. Dispositif de jonction selon la revendication 1, caractérisé en ce que l'entretoise d'écartement (9) présente aux deux extrémités des contre-dépouilles qui s'étendent dans la direction d'enfichage (13), et engage à l'aide de celles-ci des saillies correspondantes des parties d'appui (1).

3. Dispositif de jonction selon la revendication 2, caractérisé par le fait que l'engagement postérieur a lieu avec coopération de formes.

4. Dispositif de jonction selon l'une ou l'autre des revendications 2 et 3, caractérisé en ce que l'entretoise d'écartement (9) présente aux deux extrémités un patin d'enfilement respectif (11, 12), et les parties d'appui (1) présentent un guidage d'enfilement correspondant (10).

5. Dispositif de jonction selon la revendication 4, caractérisé par selon la revendication 4, caractérisé en ce qu'il est prévu sur une partie des appuis (1) une butée finale (21) qui limite l'enfilement d'enfichage de l'entretoise d'écartement (9) dans une position finale d'enfichage.

6. Dispositif de jonction selon l'une ou plusieurs des revendications précédentes, caractérisé en ce qu'il est prévu sur les parties d'appui (1) un dispositif de fixation qui agit automatiquement dans la position finale d'enfilement pour assurer une fixation en coopération de formes des entretoises d'écartement (9).

7. Dispositif de jonction selon la revendication 6, caractérisé par le fait que le dispositif de fixation est un dispositif de blocage avec enclenchement par ressort.

8. Dispositif de jonction selon la revendication 7, caractérisé en ce que les éléments d'enclenchement sont des creux d'enclenchement (28) flanqués de languettes à ressort (24) pour la mise en place par encliquetage d'entretoises de renfort.

9. Dispositif de jonction selon l'une des revendications 1 à 8, caractérisé en ce qu'il est prévu quatre creux d'enclenchement (23) disposés dans un plan et formant un carré qui entoure la position de fixation des entretoises d'écartement (9) au milieu, ledit carré correspondant à la maille dimensionnelle normalisée d'un treillis d'acier de construction.

10. Dispositif de jonction selon l'une des revendications 1 à 9, caractérisé en ce que les creux d'enclenchement (23) sont disposés dans un plan entre la surface de tête (2) et la surface de pied (3) de la partie d'appui (1).

11. Dispositif de jonction selon l'une des revendications 8 à 10, caractérisé en ce que la direction d'enfichage forme un angle d'environ 45° par rapport au tracé longitudinal des creux d'enclenchement (23) ou respectivement par rapport aux côtés du carré.

12. Dispositif de jonction selon l'une ou plusieurs des revendications précédentes, caractérisé en ce que l'entretoise d'écartement (9) est une pièce structurée nervurée sur ses flancs extérieurs et formant des espaces librement accessibles depuis l'extérieur.

13. Dispositif de jonction selon l'une ou plusieurs des revendications précédentes, caractérisé en ce que ses pièces individuelles sont des pièces moulées en matière plastique d'une seule pièce.

14. Dispositif de jonction selon l'une ou plusieurs des revendications précédentes, caractérisé en ce que ses parties d'appui (1) ont une forme identique.

15. Procédé pour le montage d'un coffrage composite à partir de deux plaques de coffrage dressées en opposition mutuelle, en particulier debout parallèlement l'une à l'autre, au moyen d'un dispositif de jonction selon l'une des revendications précédentes, caractérisé en ce que les parties d'appui (1) associées à une entretoise d'écartement (9) sont montées sur les plaques de coffrage avec des logements d'enfilement (10) dirigés vers le haut sous un angle d'orientation égal d'environ 45°, et en ce que les entretoises d'écartement (9) sont enfilées depuis le haut jusque dans leur position de fixation.

16. Coffrage composite comprenant des plaques de coffrage essentiellement rectangulaires, qui sont maintenues à distance les unes des autres par un dispositif de jonction selon l'une ou plusieurs des revendications précédentes 1 à 14, caractérisé en ce que les logements d'enfilement (10) des parties d'appui (1) sont orientés dans la même direction avec leurs ouvertures d'enfilement, et en ce que leur direction longitudinale (13) forme un angle aigu d'environ 45° avec les arêtes latérales des plaques de coffrage.
